# DEMANDE DE BREVET EUROPEEN

(11) **EP 4 764 735 A1**
(43) Date de publication de la demande: **24.06.2026**
(21) Numéro de dépôt: 24220752.0
(22) Date de dépôt: 17.12.2024
(51) Int. Cl.: G04B 37/05

(54) **PIÈCE D'HORLOGERIE COMPORTANT UN DISPOSITIF DE FIXATION AMORTISSANT D'UN MOUVEMENT D'HORLOGERIE**

(71) Demandeur: The Swatch Group Research and Development Ltd, 2074 Marin (CH)
(72) Inventeur: BOSSY, Joslain, 1400 Yverdon-les-Bains (CH); GARCIN, Simon, 1585 Salavaux (CH); MOSTEIRO VAZQUEZ, Yoann, 1587 Montmagny (CH)
(74) Mandataire: ICB SA

(57) **Abrégé**

L'invention concerne une pièce d'horlogerie (1) comportant une boîte (4) dans laquelle est logé un mouvement d'horlogerie (2), ledit mouvement d'horlogerie (2) étant maintenu dans ladite boîte (4) par un dispositif de fixation amortissant (10), le dispositif de fixation amortissant (10) comportant au moins deux lames (3), chaque lame (3) présentant deux extrémités opposées (3c, 3d) solidaires, directement ou indirectement, de la boîte (4) et du mouvement d'horlogerie (2) par des éléments de fixation (7) coopérant avec des premiers points d'ancrage du mouvement d'horlogerie (2) et des deuxièmes points d'ancrage de la boîte (4) caractérisée en ce que les premiers points d'ancrage du mouvement d'horlogerie sont inscrits sur un premier cercle (C1) et en ce que les deuxièmes points d'ancrage sont inscrits sur un deuxième cercle (C2), le premier cercle (C1) et le deuxième cercle (C2) étant concentriques, et en ce que les premiers points d'ancrage (8a) et les deuxièmes points d'ancrage (8b) ne sont pas alignés radialement.

## Description

### Domaine technique de l'invention

La présente invention concerne une pièce d'horlogerie comportant un dispositif de fixation amortissant d'un mouvement d'horlogerie apte à réduire les impacts des chocs sur le mouvement d'horlogerie.

### Arrière-plan technologique

On emploie généralement deux ou trois brides d'emboîtage pour l'assemblage ou la fixation d'un mouvement d'horlogerie au sein d'une boîte, notamment au sein d'une carrure.

Par exemple, il est connu du document CH 315649 un dispositif de fixation pour la fixation d'un mouvement d'horlogerie dans une boîte. Le dispositif de fixation assure la fixation du mouvement d'horlogerie par l'intermédiaire de plusieurs brides d'emboîtage flexibles. Ces brides d'emboîtage présentent un tronçon d'appui relié au mouvement d'horlogerie et un tronçon de fixation inséré dans une découpe formée sur la circonférence interne de la carrure.

Cette découpe peut notamment être conformée de façon à ce que la bride d'emboîtage puisse induire une force de précontrainte adéquate sur le mouvement d'horlogerie de manière à plaquer et à maintenir en position le mouvement d'horlogerie dans la carrure.

Ces dispositifs de fixation sont rarement dimensionnés pour supporter les effets engendrés lors de chocs subis par la boîte. De tels chocs peuvent conduire à une perte des appuis au niveau de la carrure ou encore à une plastification des brides amplifiant l'accélération subie par le mouvement d'horlogerie et pouvant occasionner des dommages dans le mouvement d'horlogerie.

Pour remédier à cet inconvénient de perte d'appui des brides en cas de choc, il a été proposé dans le document CH 720282, la suspension d'un mouvement d'horlogerie dans une boîte par l'intermédiaire d'une structure de support comportant une pluralité de triangles de suspension présentant des extrémités rendues solidaires de la platine du mouvement d'horlogerie et de la boîte. Toutefois, une telle solution est hyperstatique en mode dynamique, ce qui conduit à peu d'effet d'amortissement au niveau du mouvement d'horlogerie et à une augmentation des contraintes aux niveaux des points d'ancrage.

Par conséquent, il existe un besoin d'améliorer les dispositifs de fixation amortissants des mouvements d'horlogerie.

### Résumé de l'invention

A cet effet l'invention propose une pièce d'horlogerie comportant un dispositif de fixation amortissant d'un mouvement d'horlogerie permettant de remédier à au moins un des inconvénients précités.

L'invention propose une solution de fixation souple et amortissante permettant d'amortir les efforts transmis au mouvement lors d'un choc, tout en maitrisant et limitant le débattement axial du mouvement d'horlogerie dans la boîte. Par rapport aux solutions de l'état de la technique, l'invention propose une solution permettant de répondre aux contraintes liées au débattement axial maximum admissible d'un mouvement d'horlogerie dans une boîte pour éviter les effets d'amplification des accélérations au niveau du mouvement d'horlogerie.

En particulier, l'invention propose une pièce d'horlogerie comportant un dispositif de fixation amortissant d'un mouvement d'horlogerie agencé pour maintenir ledit mouvement d'horlogerie dans une boîte d'une pièce d'horlogerie tout en assurant un effet amortissant de manière à réduire les accélérations subies par le mouvement d'horlogerie lors d'un choc de boîte ou de glace.

De plus, l'invention propose une pièce d'horlogerie comportant un dispositif de fixation amortissant dont la fiabilité et la robustesse sont améliorées par rapport aux solutions de l'état de la technique, de manière à garantir son bon fonctionnement en cas de chocs répétés.

A cet effet, l'invention concerne une pièce d'horlogerie comportant une boîte dans laquelle est logé un mouvement d'horlogerie, ledit mouvement d'horlogerie étant maintenu dans ladite boîte par un dispositif de fixation amortissant, le dispositif de fixation amortissant comportant au moins deux lames, chaque lame présentant deux extrémités opposées solidaires, directement ou indirectement, de la boîte et du mouvement d'horlogerie par des éléments de fixation coopérant avec des premiers points d'ancrage du mouvement d'horlogerie et des deuxièmes points d'ancrage de la boîte caractérisé en ce que les premiers points d'ancrage du mouvement d'horlogerie sont inscrits sur un premier cercle et en ce que les deuxièmes points d'ancrage sont inscrits sur un deuxième cercle, le premier cercle et le deuxième cercle étant concentriques, et en ce que les premiers points d'ancrage et les deuxièmes points d'ancrage présentent un décalage radial par rapport au centre des cercles C1 et C2, de sorte que les premiers points d'ancrage ne sont pas alignés radialement avec les deuxièmes points d'ancrage.

Le dispositif de fixation selon l'invention permet de relier le mouvement d'horlogerie à la boîte tout en assurant un effet amortissant afin de réduire ou maîtriser l'accélération subie par le mouvement d'horlogerie lors d'un choc.

Préférentiellement, les lames sont agencées entre le mouvement d'horlogerie et la boîte pour permettre un déplacement relatif en rotation du mouvement d'horlogerie par rapport à la boîte autour de l'axe de rotation passant par le centre Z des cercles C1, C2, lors de la déformation élastique des lames. Ainsi, le dispositif de fixation selon l'invention permet de réaliser un amortissement en combinant un mouvement axial le long de l'axe central passant par le centre Z et un mouvement de rotation autour de l'axe central passant par Z.

L'amortissement du mouvement d'horlogerie est réalisé tout en assurant l'étanchéité de la boîte, notamment au niveau de la tige de couronne. Il peut être nécessaire de prévoir une tige de couronne débrayable pour permettre les mouvements axial et de rotation du mouvement d'horlogerie sans détérioration de la tige de couronne ou encore de l'étanchéité de la boîte au niveau de la tige de couronne. Le débrayage peut être réalisé au niveau de la liaison mouvement d'horlogerie - tige de couronne ou au niveau de la liaison tige de couronne - carrure.

Préférentiellement, la tige de commande présente une flexibilité prédéterminée et suffisante pour autoriser la rotation du mouvement d'horlogerie lors d'un choc et/ou le déplacement axial du mouvement d'horlogerie lors du choc.

Outre les caractéristiques évoquées dans le paragraphe précédent, la pièce d'horlogerie selon l'invention peut présenter une ou plusieurs caractéristiques complémentaires parmi les suivantes, considérées individuellement ou selon toutes les combinaisons techniquement possibles :
- les au moins deux lames assurent un amortissement du mouvement d'horlogerie par déformation élastique desdites au moins deux lames ;
- les au moins deux lames sont agencées pour autoriser un déplacement relatif du mouvement d'horlogerie par rapport à la boîte en cas de choc, par déformation élastique desdites au moins deux lames occasionnant une rotation du mouvement d'horlogerie autour de l'axe de rotation passant par le centre du premier cercle C1 et du deuxième cercle C2 ;
- les au moins deux lames sont disposées angulairement à équidistance l'une de l'autre autour du mouvement d'horlogerie ;
- les au moins deux lames forment un motif de répétition circulaire autour du mouvement d'horlogerie symétrique par rapport à l'axe de rotation passant par le centre Z des cercles C1 et C2 ;
- les au moins deux lames s'étendent selon une direction tangentielle, ou sensiblement tangentielle, par rapport au premier cercle C1 ; on considère qu'une direction est tangentielle, ou sensiblement tangentielle, dès lors qu'elle forme, en un point du cercle C1, un angle de 90° +/- 5° avec le rayon du cercle C1 ;
- les au moins deux lames présentent des dimensions et/ou des propriétés mécaniques identiques ;
- les au moins deux lames présentent des dimensions et/ou des propriétés mécaniques différentes ;
- les au moins deux lames sont réalisées dans un matériau choisi parmi : acier, acier élastique, alliage à mémoire de forme super-élastique, métal amorphe, superalliage à base de nickel, superalliage à base de fer-nickel, superalliage à base de cobalt, acier à ressort, matériaux composites, ou un mélange ou une combinaison de ceux-ci ;
- les éléments de fixation comprennent au moins une vis ;
- les points d'ancrage du mouvement d'horlogerie sont ménagés directement sur une platine du mouvement d'horlogerie ;
- le mouvement d'horlogerie comporte un support d'emboîtage solidaire d'une platine du mouvement d'horlogerie, les points d'ancrage du mouvement d'horlogerie étant ménagés sur le support d'emboîtage ;
- chaque lame est formée par un empilement de plusieurs lames superposées.

### Brève description des figures

D'autres caractéristiques et avantages de l'invention ressortiront de la description détaillée de l'invention qui va suivre en référence aux figures annexées et dans lesquelles :
- la figure 1 est une vue en perspective et en éclaté d'un mouvement d'horlogerie et d'un dispositif de fixation selon un mode de réalisation de l'invention ; dans ce mode de réalisation, le dispositif de fixation comporte quatre empilements et un support d'emboîtage sur lequel le mouvement d'horlogerie est bridé ;
- la figure 2 est une vue en perspective conforme à la figure 1 dans une configuration assemblée du mouvement d'horlogerie et du dispositif de fixation ;
- la figure 3 est une vue en perspective de l'ensemble, illustré à la figure 2, présenté au-dessus d'un logement d'une boîte d'une pièce d'horlogerie ;
- la figure 4 est une vue de dessus d'une pièce d'horlogerie comportant le mouvement d'horlogerie emboîtée dans la boîte via le dispositif de fixation selon l'invention.

Pour plus de clarté, les éléments identiques ou similaires des différents modes de réalisation sont repérés par des signes de référence identiques sur l'ensemble des figures.

### Description détaillée de l'invention

En relation avec les figures 1, 2, 3 et 4, il est décrit un dispositif de fixation 10 d'un mouvement d'horlogerie 2 agencé pour maintenir ledit mouvement d'horlogerie 2 dans une boîte 4 d'une pièce d'horlogerie 1.

Le dispositif de fixation 10 selon l'invention permet de relier le mouvement d'horlogerie 2 à la boîte 4 tout en autorisant un amortissement du mouvement d'horlogerie 2 en cas choc. Le dispositif de fixation 10 selon l'invention permet notamment de réduire ou maîtriser l'accélération subie par le mouvement d'horlogerie 2 lors d'un choc.

Selon le mode de réalisation représenté, le dispositif de fixation 10 comprend un support d'emboîtage 5 sur lequel le mouvement d'horlogerie 2 est solidarisé par exemple par des brides de maintien 51. Le support d'emboîtage 5 est par exemple un cercle d'emboîtage. Le support d'emboîtage 5 est un élément optionnel facilitant l'emboîtage du mouvement d'horlogerie 2. Toutefois, selon l'invention, le mouvement d'horlogerie 2 peut également être directement emboité dans la boite 4 sans l'utilisation d'un support d'emboîtage 5 intermédiaire tel que représenté.

Le dispositif de fixation 10 selon l'invention comprend au moins deux lames 3 assurant la fonction de bride d'emboîtage du mouvement d'horlogerie et d'amortissement du mouvement d'horlogerie lors des chocs.

Dans l'exemple représenté, le dispositif de fixation 10 comporte quatre lames 3. Toutefois, le dispositif de fixation 10 peut comprendre au moins deux lames 3, et par exemple jusqu'à six lames 3.

Les différentes lames 3 du dispositif de fixation 10 peuvent avoir des dimensions et/ou des propriétés mécaniques différentes, par exemple en termes de largeur et/ou épaisseur et/ou de module d'Young.

Les différentes lames 3 du dispositif de fixation 10 peuvent avoir des dimensions et/ou des propriétés mécaniques identiques.

Dans l'exemple représenté aux figures 1 à 4, les lames 3 sont de dimensions identiques.

Le nombre de lames 3 sera choisi en fonction de l'amortissement, et du débattement souhaité du mouvement d'horlogerie par rapport à la boîte 4 pour un choc donné.

De préférence, le matériau des lames 3 est choisi parmi la liste suivante : acier, acier élastique, alliage à mémoire de forme super-élastique, métal amorphe, superalliage à base de nickel, superalliage à base de fer-nickel, superalliage à base de cobalt, acier à ressort, matériaux composites, ou un mélange ou une combinaison de ceux-ci.

Préférentiellement, les lames 3 sont réalisées dans un matériau à mémoire de forme super-élastique, par exemple dans un alliage nickel titane, tel que le Nitinol.

Le Nitinol est un alliage superélastique et à mémoire de forme. La composition (c'est-à-dire le pourcentage de nickel et de titane) du Nitinol est choisie pour que dans une plage de température d'utilisation des pièces d'horlogerie (par exemple de -10°C à 50°C), le Nitinol soit en phase austénitique, donc superélastique.

Dans ce document, on entend par « alliage superélastique » un alliage dont la déformation à la limite élastique est supérieure à 2%, voire supérieure à 5%, voire supérieure à 8%.

Par exemple, les lames 3 peuvent présenter une ou plusieurs des caractéristiques suivantes : épaisseur comprise entre 0,2 et 2 mm, largeur comprise entre 2 et 6 mm, et longueur comprise entre 8 et 25 mm.

Chaque lame 3 présente deux extrémités opposées, une première extrémité de boîte 3c et une deuxième extrémité de mouvement 3d. Chaque extrémité 3c, 3d présente un trou axial ou cylindrique agencé pour le passage d'éléments de fixation 7 assurant la solidarisation de la lame 3 respectivement à la boîte 4 et au mouvement d'horlogerie 2, via le support d'emboîtage 5 en cas de présence d'un support d'emboîtage, de manière à emboîter le mouvement d'horlogerie 2 dans la boîte 4.

Les éléments de fixation 7 sont configurés pour traverser le trou ménagé au niveau des extrémités 3c, 3d des lames 3 et pour coopérer avec des premiers points d'ancrage 8a agencés sur le support d'emboîtage 5 (ou directement sur la platine 9 du mouvement d'horlogerie 2 en l'absence de support d'emboîtage 5) et des deuxièmes points d'ancrage 8b agencés sur la boîte 4.

Par exemple, les éléments de fixation 7 sont des vis dont le corps fileté est agencé pour traverser les trous des extrémités des lames 3, et les points d'ancrage 8a, 8b sont des taraudages configurés pour recevoir les corps filetés des vis.

Les extrémités 3c, 3d des lames 3 sont ainsi solidarisées rigidement et de manière réversible par vissage sur le support d'emboîtage 5 (ou sur la platine 9 du mouvement d'horlogerie 2) et sur la boîte 4. Les lames 3 peuvent également être solidarisées par d'autres moyens équivalents connus de l'homme du métier.

Selon l'invention, les premiers points d'ancrage 8a du mouvement d'horlogerie sont inscrits sur un premier cercle C1 et les deuxièmes points d'ancrage 8b sont inscrits sur un deuxième cercle C2, le premier cercle C1 et le deuxième cercle C2 étant concentriques, de centre Z.

Préférentiellement, la disposition des points d'ancrage 8a, 8b entre le mouvement d'horlogerie 2 et la boîte 4 est agencée pour que les lames 3 puissent engendrer un déplacement relatif en rotation du mouvement d'horlogerie 2 par rapport à la boîte 4 autour de l'axe de rotation passant par le centre Z, lors de la déformation élastique des lames 3. Ainsi, le dispositif de fixation 10 selon l'invention permet de combiner un mouvement axial le long de l'axe passant par le centre Z et un mouvement de rotation lors de la déformation élastique des lames 3.

Les premiers points d'ancrage 8a et les deuxièmes points d'ancrage 8b présentent un décalage radial par rapport au centre des cercles C1 et C2, de sorte que les premiers points d'ancrage ne sont pas alignés radialement avec les deuxièmes points d'ancrage.

Préférentiellement, les lames 3 sont disposées angulairement à équidistance l'une de l'autre autour du mouvement d'horlogerie 2.

De préférence, les différentes lames 3 forment un motif de répétition circulaire autour du mouvement d'horlogerie 2, préférentiellement symétrique par rapport à l'axe de rotation passant par le centre Z des cercles C1 et C2.

Préférentiellement, les lames 3 sont disposées de manière à s'étendre selon une direction tangente au premier cercle C1.

En référence aux figures 3 et 4, une fois les lames 3 fixées au mouvement d'horlogerie 2, directement à la platine 9 ou via le support d'emboîtage 5, l'ensemble formé par le mouvement d'horlogerie 2 et les lames 3 est introduit dans un logement de la carrure de la boîte 4.

Selon l'exemple présenté, la boîte 4 présente des surfaces d'accueil pour recevoir en appui les extrémités de boîte 3c des lames 3. De préférence, les points d'ancrage 8b de la boîte 4 sont ménagés au niveau de ces surfaces d'accueil. Bien entendu, la boîte 4 comporte au moins autant de surface d'accueil que de lames 3 pour la fixation du mouvement d'horlogerie 2.

L'agencement proposé est ainsi compact, fiable, minimisant les débattements tout en assurant un amortissement du mouvement d'horlogerie lors de chocs afin de protéger le mouvement d'horlogerie.

De plus, le dispositif de fixation selon l'invention permet d'éviter toute perte de solidarisation du mouvement d'horlogerie dans la boîte lors d'un choc.

Selon une variante de réalisation, chaque lame 3 du dispositif de fixation amortissant 10 est formée par un empilement de plusieurs lames superposées.

De préférence, le dispositif de fixation peut comprendre l'une ou plusieurs des étapes de fabrication suivantes : découpe jet d'eau, usinage à trois axes, usinage, tournage., découpe laser, étampage.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Pièce d'horlogerie (1) comportant une boîte (4) dans laquelle est logé un mouvement d'horlogerie (2), ledit mouvement d'horlogerie (2) étant maintenu dans ladite boîte (4) par un dispositif de fixation amortissant (10), le dispositif de fixation amortissant (10) comportant au moins deux lames (3), chaque lame (3) présentant deux extrémités opposées (3c, 3d) solidaires, directement ou indirectement, de la boîte (4) et du mouvement d'horlogerie (2) par des éléments de fixation (7) coopérant avec des premiers points d'ancrage (8a) du mouvement d'horlogerie (2) et des deuxièmes points d'ancrage (8b) de la boîte (4) **caractérisée en ce que** les premiers points d'ancrage (8a) du mouvement d'horlogerie sont inscrits sur un premier cercle (C1) et **en ce que** les deuxièmes points d'ancrage (8b) sont inscrits sur un deuxième cercle (C2), le premier cercle (C1) et le deuxième cercle (C2) étant concentriques, et **en ce que** les premiers points d'ancrage (8a) et les deuxièmes points d'ancrage (8b) ne sont pas alignés radialement.

2. Pièce d'horlogerie (1) selon la revendication précédente, **caractérisée en ce que** lesdites au moins deux lames (3) assurent un amortissement du mouvement d'horlogerie par déformation élastique desdites au moins deux lames (3).

3. Pièce d'horlogerie (1) selon l'une des revendications précédentes, **caractérisée en ce que** lesdites au moins deux lames sont agencées pour autoriser un déplacement relatif du mouvement d'horlogerie (2) par rapport à la boîte (4) en cas de choc, par déformation élastique desdites au moins deux lames (3a, 3b) occasionnant une rotation du mouvement d'horlogerie (2) autour d'un axe de rotation passant par le centre (Z) du premier cercle (C1) et du deuxième cercle (C2).

4. Pièce d'horlogerie (1) selon l'une des revendications précédentes, **caractérisée en ce que** lesdites au moins deux lames (3) sont disposées angulairement à équidistance l'une de l'autre autour du mouvement d'horlogerie (2).

5. Pièce d'horlogerie (1) selon l'une des revendications 3 à 4, **caractérisée en ce que** lesdites au moins deux lames (3) forment un motif de répétition circulaire autour du mouvement d'horlogerie (2) symétrique par rapport à l'axe de rotation passant par le centre (Z) des cercles (C1) et (C2).

6. Pièce d'horlogerie (1) selon l'une des revendications précédentes, **caractérisée en ce que** lesdites au moins deux lames (3) s'étendent selon une direction tangentielle par rapport au premier cercle (C1).

7. Pièce d'horlogerie (1) selon l'une des revendications précédentes, **caractérisée en ce que** lesdites au moins deux lames (3) présentent des dimensions et/ou des propriétés mécaniques identiques.

8. Pièce d'horlogerie (1) selon l'une des revendications 1 à 5, **caractérisée en ce que** lesdites au moins deux lames (3) présentent des dimensions et/ou des propriétés mécaniques différentes.

9. Pièce d'horlogerie (1) selon l'une des revendications précédentes, **caractérisée en ce que** lesdites au moins deux lames (3) sont réalisées dans un matériau choisi parmi : acier, acier élastique, alliage à mémoire de forme super-élastique, métal amorphe, superalliage à base de nickel, superalliage à base de fer-nickel, superalliage à base de cobalt, acier à ressort, matériaux composites, ou un mélange ou une combinaison de ceux-ci.

10. Pièce d'horlogerie (1) selon l'une des revendications précédentes, **caractérisée en ce que** les éléments de fixation (7) comprennent au moins une vis.

11. Pièce d'horlogerie (1) selon l'une des revendications précédentes, **caractérisée en ce que** les points d'ancrage (8a) du mouvement d'horlogerie (2) sont ménagés directement sur une platine (9) du mouvement d'horlogerie (2).

12. Pièce d'horlogerie (1) selon l'une des revendications 1 à 11, **caractérisée en ce que** le mouvement d'horlogerie (2) comporte un support d'emboîtage (5) solidaire d'une platine (9) du mouvement d'horlogerie (2), les points d'ancrage (8a) du mouvement d'horlogerie (2) étant ménagés sur le support d'emboîtage (5).

13. Pièce d'horlogerie (1) selon l'une des revendications précédentes, **caractérisée en ce que** chaque lame (3) est formée par un empilement de plusieurs lames superposées.
